# EUROPÄISCHE PATENTSCHRIFT

(11) **EP 3 337 978 B1**
(45) Veröffentlichungstag und Bekanntmachung des Hinweises auf die Patenterteilung: **01.04.2020**
(21) Anmeldenummer: 16774848.2
(22) Anmeldetag: 02.08.2016
(51) Int. Cl.: F04B 53/16, F04B 39/12

(54) **MOTORPUMPENAGGREGAT**
MOTOR-PUMP UNIT
ENSEMBLE MOTOPOMPE

(30) Priorität: 17.08.2015 DE 102015010728
(43) Veröffentlichungstag der Anmeldung: 27.06.2018
(73) Patentinhaber: Thomas Magnete GmbH, 57562 Herdorf (DE)
(72) Erfinder: SCHONLAU, Jürgen, 57562 Daaden (DE); LEINWEBER, Marc, 57590 Neunkirchen (DE); SAUER, Daniel, 57074 Siegen (DE); WELLNITZ, Robert, 57548 Kirchen (DE); ERMERT, Markus, 57299 Burbach (DE)
(86) Internationale Anmeldenummer: PCT/EP2016/001331
(87) Internationale Veröffentlichungsnummer: WO 2017/028946

(56) Entgegenhaltungen:
- EP-A1- 2 884 104
- CN-U- 202 338 482
- CN-U- 203 453 125
- DE-A1- 4 438 747
- DE-A1-102009 047 332
- DE-A1-102010 026 448
- DE-A1-102012 219 610
- DE-U1- 29 800 347

## Beschreibung

Die Erfindung betrifft ein Motorpumpenaggregat entsprechend dem Oberbegriff des ersten Patentanspruchs.

### Stand der Technik:

Motorpumpenaggregate, die einen Elektromotor und eine hydraulische Pumpe zusammenfassen, sind bekannt, zum Beispiel aus den Druckschriften DE 196 54 092 A1 und DE 10 2014 014 508 B3.

Es sind auch Pumpenaggregate bekannt, die eine hydraulische Pumpe und ein von einem Elektromagneten betätigtes Ventil zusammenfassen.

Auch die Zusammenfassung eines Elektromotors, einer hydraulischen Pumpe und eines Ventils zu einem Aggregat wird als bekannt betrachtet.

Ebenfalls ist es bekannt, ein Motorpumpenaggregat mit einem Druckaufnehmer auszurüsten, zum Beispiel aus der Druckschrift DE 10 2014 006 556 B3.

Aus der Druckschrift CN 202 338 482 U ist ein Motorpumpenaggregat bekannt, das mindestens aus einem Elektromotor, einer hydraulischen Pumpe und einem Ventil besteht, wobei das Motorpumpenaggregat mit einer Kunststoffumspritzung versehen ist und wobei die Kunststoffumspritzung eien Deckel des Elektromotors bildet, ein Steckergehäuse für eine elektrische Steckverbindung bildet und die zu der Steckverbindung führenden Leiterbahnen umgreift.

Ferner ist es bekannt, die Wicklung eines Elektromotors oder einer Magnetspule des Elektromagneten mit Kunststoff zu umspritzen, damit erreicht man einen mechanischen Schutz der Wicklung und eine vorteilhafte Wärmeableitung aus der Wicklung.

Die bekannten Lösungen zeichnen sich meist dadurch aus, dass der Elektromotor einerseits und die Magnetspule andererseits jeweils eigene Umspritzungen aufweisen, so dass erst bei dem Zusammenbau der Bauteile des Aggregats die Umspritzungen an ihren mit Passungen versehenen Fügestellen sich berühren. Damit müssen die Bauteile jeweils eigene elektrische Stecker aufweisen, oder es müssen Zwischenstecker verwendet werden, um ein Bauteil mit dem anderen elektrisch zu verbinden.

### Aufgabe:

Ein Motorpumpenaggregat soll in einer kostengünstigen und für die Großserienfertigung geeigneten Weise so ausgeführt werden, dass eine Mehrzahl von elektrischen Bauteilen gemeinsam mittels einer Steckverbindung angeschlossen werden, wobei die Anzahl der erforderlichen Werkzeuge gering gehalten werden soll.

### Lösung:

Die Aufgaben werden durch die kennzeichnenden Merkmale des ersten Anspruchs gelöst, vorteilhafte Weiterbildungen und Verfahren zur Herstellung der Umspritzung sind in den Unteransprüchen angegeben.

Die Nutzung einer gemeinsamen elektrischen Steckverbindung für das gesamte Aggregat erleichtert sowohl den Test des Aggregats nach der Herstellung als auch den Einbau des Aggregats in eine übergeordnete Vorrichtung. Diese Erleichterungen sind insbesondere in der Serienfertigung von Bedeutung. Wenn man Zwischensteckverbindungen vermeiden will, ist eine gemeinsame Kunststoffumspritzung der Bauteile oder der Teile von Bauteilen erforderlich, die elektrisch angeschlossen werden sollen.

Diese gemeinsame Kunststoffumspritzung macht es allerdings erforderlich, die Bauteile so zu gestalten, dass eine gemeinsame Urformung und auch eine Entformung möglich sind.

Von dem Elektromotor ist vorzugsweise ein Deckel durch die Kunststoffumspritzung herzustellen, der mindestens Teile der Statorspulen und jedenfalls die elektrischen Anschlüsse umgreift, damit die Spulen mit der Steckverbindung durch Leitungen verbunden werden, die in der Kunststoffumspritzung verlaufen.

Die Pumpe ist an den Elektromotor angeflanscht, aber nicht von der oben genannten Kunststoffumspritzung umfasst. Allerdings gibt es eine abgedichtete Schnittstelle zu der Kunststoffumspritzung, wenn in dieser Kühlkanäle für den Elektromotor verlaufen, die von der Pumpe aus mit Fluid beaufschlagt werden sollen.

Von dem Elektromagneten sind vorzugsweise die Magnetspule und mindestens ein Flussleitelement von der Kunststoffumspritzung umfasst. Damit kann auch die Magnetspule des Elektromagneten mit derselben Steckverbindung durch Leitungen verbunden werden, die in der Kunststoffumspritzung verlaufen.

In ähnlicher Weise wird ein elektrischer Druckaufnehmer, der in einer vorteilhaften Ausführung mit dem Motorpumpenaggregat verbunden ist, von der Kunststoffumspritzung teilweise umfasst. Seine elektrischen Bauteile und vor allem die elektrischen Anschlüsse liegen in der Kunststoffumspritzung und die zugeordneten elektrischen Leitungen führen innerhalb der Umspritzung zu der genannten gemeinsamen Steckverbindung.

Zur Kühlung des Elektromotors sind vorteilhafterweise Kühlkanäle in der Kunststoffumspritzung vorzugsweise so angeordnet, dass sie zu ausgewählten metallischen Bauteilen des Elektromotors hin offen sind, damit das Fluid, das durch die Kanäle strömt, diese Bauteile kühlt.

Das kühlende Fluid wird durch entsprechende Anschlüsse entweder dem Auslass der genannten Pumpe entnommen, oder von einer anderen Pumpe in Umlauf gesetzt, die über zusätzliche Leitungen angeschlossen ist, die innerhalb der übergeordneten Vorrichtung zu einer Flanschfläche der Kunststoffumspritzung verlaufen.

Der Volumenstrom des kühlenden Fluids wird vorteilhafterweise durch eine Drossel beschränkt, damit auch andere Verbraucher angemessen versorgt werden.

Die oben genannte Flanschfläche ist die Begrenzungsfläche eines Flansches, der Teil der Kunststoffumspritzung ist, und vorrangig dazu dient, das Motorpumpenaggregat an der übergeordneten Vorrichtung zu befestigen.

Das oben genannte elektromagnetisch betätigte Ventil enthält eine Ventilhülse, die vorzugsweise in eine Aufnahmebohrung hineinragt, die in der Kunststoffumspritzung vorgesehen ist. Weiter vorzugsweise enthält diese Aufnahmebohrung ein Gewinde, mit dem die Ventilhülse befestigt wird.

Die fluidführenden Schnittstellen der Kunststoffumspritzung, beispielsweise zur Flanschfäche, zum Elektromotor und zum Ventil müssen abgedichtet werden, dazu dienen Dichtungen aus Elastomerwerkstoffen, die teilweise von der Kunststoffumspritzung gefasst werden.

Der oben genannte Elektromotor und die oben genannte Pumpe weisen vorteilhafterweise eine gemeinsame Welle zur Lagerung ihrer Rotoren auf. Dadurch wird eine Kupplung vermieden und es wird Bauraum eingespart.

Das oben genannte Ventil ist in einer ersten Ausführung ein Wegeventil, das von dem oben genannten Elektromagneten von einer Endlage in eine andere Endlage geschaltet wird und durch eine Rückstellfeder zurückgestellt wird. In den Endlagen werden unterschiedliche Schaltbedingungen für Fluidströme eingestellt.

In einer zweiten Ausführung ist das Ventil ein proportionalwirkendes Drosselventil, das durch den Elektromagneten gegen die Kraft einer Rückstellfeder verstellt wird und dabei einen Fluidstrom drosselt.

In einer dritten Ausführung ist das Ventil ein proportionalwirkendes Druckregelventil, das die Kraft des Elektromagneten mit der Kraft eines Fluiddrucks am Arbeitsanschluss vergleicht und bei einer Abweichung vom dem durch den Elektromagneten vorgegebenen Sollwert des Fluiddrucks den Zufluss und/oder den Abfluss von Fluid zum Arbeitsanschluss hin oder von dem Arbeitsanschluss weg so verändert, dass der Fluiddruck am Arbeitsanschluss sich auf den Sollwert hin verändert.

Das Motorpumpenaggregat enthält vorteilhafterweise noch ein weiteres Kunststoffteil, das die fluidische Leitungsführung von der Pumpe zum Ventil und gegebenenfalls zum Druckaufnehmer übernimmt, damit die übergeordnete Vorrichtung einfacher ausgeführt werden kann.

### Anwendung:

Betätigung von proportionalwirkenden hydraulisch-mechanischen Aktuatoren mit präziser Steuerung der Kraft und der Geschwindigkeit des mechanischen Stellers in Abhängigkeit von den elektrischen Eingangssignalen zu dem Motorpumpenaggregat.

### Bilder:

Fig. 1 zeigt das Motorpumpenaggregat in einer Seitenansicht.
Fig. 2 zeigt das Motorpumpenaggregat im Schnitt
Fig. 3 zeigt eine schematische Darstellung eines Motorpumpenaggregats mit einem Ventil und einem Druckaufnehmer.

### Beispielhafte Ausführung:

Das Motorpumpenaggregat (1) entsprechend Fig. 1 und Fig. 2 besteht mindestens aus einem Elektromotor (2), einer hydraulischen Pumpe (3) und einem von einem Elektromagneten (4) betätigten Ventil (5).

Die hydraulische Pumpe kann eine hydrostatische Pumpe (zum Beispiel Zahnradpumpe) oder eine hydrodynamische Pumpe (zum Beispiel Kreiselpumpe) sein.

Das Motorpumpenaggregat ist mit einer Kunststoffumspritzung (6) versehen, wobei die Kunststoffumspritzung einen Deckel (7) des Elektromotors (2) bildet, eine Magnetspule (8) und mindestens ein Flussleitelement (21) des Elektromagneten (4) umgreift, ein Steckergehäuse (9) für eine elektrische Steckverbindung (23) bildet und die zu der Steckverbindung (23) führenden Leiterbahnen (10) umgreift.

In einer Ausführung gemäß Fig. 3 enthält das Motorpumpenaggregat einen Druckaufnehmer (11), der den Druck am Ausgang der Pumpe (3) misst, wobei der Druckaufnehmer (11) mindestens teilweise in die Kunststoffumspritzung (6) eingebettet ist und durch eine in der Kunststoffumspritzung verlaufende elektrische Leitung (10) an die gemeinsame Steckverbindung (23) elektrisch angeschlossen ist.

In einer vorteilhaften weiteren Ausführung weist die Kunststoffumspritzung (6) Kühlkanäle (12) auf, die Arbeitsflüssigkeit der Pumpe (3) oder eine andere Flüssigkeit zu wärmeabgebenden Bauteilen des Elektromotors (2) leiten, wobei vorteilhafterweise die Größe des Durchflusses durch diese Kühlkanäle durch mindestens eine Drossel bestimmt ist.

Vorzugsweise enthält die Kunststoffumspritzung (6) einen Flansch (13), der zur Befestigung des Motorpumpenaggregats an einer übergeordneten Vorrichtung (14) dient.

Weiter vorzugsweise enthält die Kunststoffumspritzung (6) eine mit einem Gewinde (15) versehene Aufnahmebohrung (24) für eine Ventilhülse (16) des Ventils (5).

Vorzugsweise umfasst die Kunststoffumspritzung mindestens eine elastische Dichtung (17) teilweise, wobei eine Dichtung den Spalt zwischen dem Motorpumpenaggregat und der übergeordneten Vorrichtung (14) abdichtet.

Vorteilhafterweise sind ein Rotor (18) des Elektromotors (2) und ein Rotor (19) der hydrostatischen Pumpe (3) gemeinsam mittels einer Welle (20) gelagert.

In einer ersten Variante ist das Ventil (5) ein zwischen zwei Endlagen durch den Elektromagneten (4) geschaltetes Wegeventil.

In einer zweiten Variante ist das Ventil (5) ein durch den Elektromagneten (4) proportionalwirkend gegen eine Rückstellfeder verstelltes Drosselventil.

In einer dritten Variante ist das Ventil (5) ein durch den Elektromagneten (4) proportionalwirkend verstelltes Druckregelventil ist.

Zur fluidischVerbindung der Pumpe (3) mit dem Ventil (5) und der übergeordnete Vorrichtung (14) dient ein Fluidleitungssystem (25) aus Kunststoff.

Bei der Herstellung der Kunststoffumspritzung wird vorzugsweise mindestens ein Flussleitelement (21) bei der Umspritzung der Magnetspule (8) durch einen die Aufnahmebohrung (24) abbildenden Werkzeugkern in der Sollposition gehalten.

Ebenfalls vorzugsweise wird das Werkzeug zur Herstellung der Kunststoffumspritzung so eingerichtet, dass der flüssige Kunststoff bei dem Spritzvorgang ohne Drall in die der Magnetspule (8) zugeordneten Kavität einfließt.

Nach dem Zusammenbau des Motorpumpenaggregats werden vorzugsweise alle Bauteile des Aggregats gemeinsam geprüft.

### Liste der Bezugszeichen

- 1.: Motorpumpenaggregat
- 2.: Elektromotor
- 3.: Pumpe
- 4.: Elektromagnet
- 5.: Ventil
- 6.: Kunststoffumspritzung
- 7.: Deckel
- 8.: Magnetspule
- 9.: Steckergehäuse
- 10.: Leiterbahn
- 11.: Druckaufnehmer
- 12.: Kühlkanal
- 13.: Flansch
- 14.: Übergeordnete Vorrichtung
- 15.: Gewinde
- 16.: Ventilhülse
- 17.: Dichtung
- 18.: Rotor
- 19.: Rotor
- 20.: Welle
- 21.: Flussleitelement
- 23.: Steckverbindung
- 24.: Aufnahmebohrung
- 25.: Fluidleitungssystem

## Patentansprüche

1. Motorpumpenaggregat (1), mindestens bestehend aus einem Elektromotor (2), einer hydraulischen Pumpe (3) und einem von einem Elektromagneten (4) betätigten Ventil (5),
**dadurch gekennzeichnet, dass**
das Motorpumpenaggregat mit einer Kunststoffumspritzung (6) versehen ist, wobei die Kunststoffumspritzung einen Deckel (7) des Elektromotors (2) bildet, eine Magnetspule (8) und mindestens ein Flussleitelement (21) des Elektromagneten (4) umgreift, ein Steckergehäuse (9) für eine elektrische Steckverbindung (23) bildet und die zu der Steckverbindung (23) führenden Leiterbahnen (10) umgreift, und wobei das Motorpumpenaggregat zusätzlich einen Druckaufnehmer (11) enthält, der den Druck am Ausgang der Pumpe (3) misst,
und wobei der Druckaufnehmer (11) mindestens teilweise in die Kunststoffumspritzung (6) eingebettet ist und durch die gemeinsame Steckverbindung (23) elektrisch angeschlossen ist,
und wobei die Kunststoffumspritzung (6) Kühlkanäle (12) aufweist, die Arbeitsflüssigkeit der Pumpe (3) oder eine andere Flüssigkeit aus einer anderen Pumpe zu wärmeabgebenden Bauteilen des Elektromotors (2) leiten,
und wobei ein Rotor (18) des Elektromotors (2) und ein Rotor (19) der hydrostatischen Pumpe (3) gemeinsam mittels einer Welle (20) gelagert sind,
und wobei das Ventil (5) ein zwischen zwei Endlagen durch den Elektromagneten (4) geschaltetes Wegeventil ist.

2. Motorpumpenaggregat nach Anspruch 1, **dadurch gekennzeichnet, dass** die Kunststoffumspritzung (6) einen Flansch (13) enthält, der zur Befestigung des Motorpumpenaggregats an einer übergeordneten Vorrichtung (14) dient.

3. Motorpumpenaggregat nach einem vorherstehenden Ansprüche, **dadurch gekennzeichnet, dass** die Kunststoffumspritzung (6) eine Aufnahmebohrung (24) für eine Ventilhülse (16) des Ventils (5) enthält.

4. Motorpumpenaggregat nach Anspruche 3, **dadurch gekennzeichnet, dass** die Aufnahmebohrung (24) für die Ventilhülse (16) mit einem Gewinde (15) versehen ist.

5. Motorpumpenaggregat nach einem der vorherstehenden Ansprüche, **dadurch gekennzeichnet, dass** die Kunststoffumspritzung mindestens eine elastische Dichtung (17) teilweise umfasst, wobei eine Dichtung den Spalt zwischen dem Motorpumpenaggregat und der übergeordneten Vorrichtung (14) abdichtet.

6. Motorpumpenaggregat nach einem der vorherstehenden Ansprüche, **dadurch gekennzeichnet, dass** das Ventil (5) ein durch den Elektromagneten (4) proportionalwirkend gegen eine Rückstellfeder verstelltes Drosselventil ist.

7. Motorpumpenaggregat nach einem der Ansprüche 1 bis 5, **dadurch gekennzeichnet, dass** das Ventil (5) ein durch den Elektromagneten (4) proportionalwirkend verstelltes Druckregelventil ist.

8. Motorpumpenaggregat nach Anspruch 1, **dadurch gekennzeichnet, dass** ein Fluidleitungssystem (25) aus Kunststoff die Pumpe (3), das Ventil (5), und die übergeordnete Vorrichtung (14) verbindet.

9. Motorpumpenaggregat nach Anspruch 2, **dadurch gekennzeichnet, dass** ein Fluidleitungssystem (25) aus Kunststoff die Pumpe (3), das Ventil (5), den Druckaufnehmer (11) und die übergeordnete Vorrichtung (14) verbindet.

## Claims

1. Motor-pump assembly (1), at least consisting of an electric motor (2), a hydraulic pump (3) and a valve (5) which is actuated by an electromagnet (4),
**characterized in that**
the motor-pump assembly is provided with a plastic encapsulation (6), wherein the plastic encapsulation forms a cover (7) of the electric motor (2), engages around a magnet coil (8) and at least one flux-conducting element (21) of the electromagnet (4), forms a plug connector casing (9) for an electrical plug connection (23) and engages around the conductor tracks (10) leading to the plug connection (23), and wherein the motor-pump assembly additionally contains a pressure sensor (11) which measures the pressure at the outlet of the pump (3),
and wherein the pressure sensor (11) is at least partially embedded in the plastic encapsulation (6) and electrically connected by the common plug connection (23), and wherein the plastic encapsulation (6) has cooling ducts (12) which conduct working liquid of the pump (3) or some other liquid from another pump to heat-releasing components of the electric motor (2),
and wherein a rotor (18) of the electric motor (2) and a rotor (19) of the hydrostatic pump (3) are mounted jointly by means of a shaft (20),
and wherein the valve (5) is a directional valve which is switched between two end positions by the electromagnet (4).

2. Motor-pump assembly according to Claim 1, **characterized in that** the plastic encapsulation (6) contains a flange (13) which serves for the fastening of the motor-pump assembly to a superordinate device (14).

3. Motor-pump assembly according to either of the preceding claims, **characterized in that** the plastic encapsulation (6) contains a receiving bore (24) for a valve sleeve (16) of the valve (5).

4. Motor-pump assembly according to Claim 3, **characterized in that** the receiving bore (24) for the valve sleeve (16) is provided with a thread (15).

5. Motor-pump assembly according to one of the preceding claims, **characterized in that** the plastic encapsulation partially surrounds at least one elastic seal (17), wherein a seal seals off the gap between the motor-pump assembly and the superordinate device (14).

6. Motor-pump assembly according to one of the preceding claims, **characterized in that** the valve (5) is a throttle valve which is displaced against a restoring spring with proportional action by the electromagnet (4).

7. Motor-pump assembly according to one of Claims 1 to 5, **characterized in that** the valve (5) is a pressure regulation valve which is displaced with proportional action by the electromagnet (4).

8. Motor-pump assembly according to Claim 1, **characterized in that** a fluid-conducting system (25) composed of plastic connects the pump (3), the valve (5) and the superordinate device (14).

9. Motor-pump assembly according to Claim 2, **characterized in that** a fluid-conducting system (25) composed of plastic connects the pump (3), the valve (5), the pressure sensor (11) and the superordinate device (14).

## Revendications

1. Ensemble motopompe (1), au moins composé d'un moteur électrique (2), d'une pompe hydraulique (3) et d'une soupape (5) actionnée par un électroaimant (4) ; **caractérisé en ce que** :
l'ensemble motopompe est pourvu d'un surmoulage de matière plastique (6), le surmoulage de matière plastique formant un cache (7) du moteur électrique (2), entourant une bobine d'aimant (8) et au moins un élément conducteur de flux (21) de l'électroaimant (4), formant un carter d'enfichage (9) pour une liaison par enfichage (23) électrique et entourant les pistes conductrices (10) menant à la liaison par enfichage (23) ; et
l'ensemble motopompe contenant en outre un capteur de pression (11) mesurant la pression à la sortie de la pompe (3) ; et
le capteur de pression (11) étant logé au moins en partie dans le surmoulage de matière plastique (6) et étant raccordé électriquement par la liaison par enfichage (23) commune ; et
le surmoulage de matière plastique (6) comportant des canaux de refroidissement (12) conduisant le fluide de travail de la pompe (3) ou un autre fluide provenant d'une autre pompe vers les composants dissipateurs de chaleur du moteur électrique (2) ; et
un rotor (18) du moteur électrique (2) et un rotor (19) de la pompe (3) hydrostatique étant disposés ensemble à l'aide d'un arbre (20) ; et
la soupape (5) étant un distributeur de commande directionnelle connecté par l'électroaimant (4) entre deux positions d'extrémité.

2. Ensemble motopompe selon la revendication 1, **caractérisé en ce que** le surmoulage de matière plastique (6) contient un flasque (13) servant à fixer l'ensemble motopompe à un dispositif maître (14).

3. Ensemble motopompe selon l'une quelconque des revendications précédentes, **caractérisé en ce que** le surmoulage de matière plastique (6) contient un alésage de logement (24) pour une douille de soupape (16) de la soupape (5).

4. Ensemble motopompe selon la revendication 3, **caractérisé en ce que** l'alésage de logement (24) est pourvu d'un filetage (15) pour la douille de soupape (16).

5. Ensemble motopompe selon l'une quelconque des revendications précédentes, **caractérisé en ce que** le surmoulage de matière plastique comprend en partie au moins un joint (17) élastique, un joint étanchéifiant l'interstice entre l'ensemble motopompe et le dispositif maître (14).

6. Ensemble motopompe selon l'une quelconque des revendications précédentes, **caractérisé en ce que** la soupape (5) est une soupape d'étranglement déplacée contre un ressort de rappel par l'électroaimant (4) suivant une action proportionnelle.

7. Ensemble motopompe selon l'une quelconque des revendications 1 à 5, **caractérisé en ce que** la soupape (5) est une soupape de réglage de pression déplacée par l'électroaimant (4) suivant une action proportionnelle.

8. Ensemble motopompe selon la revendication 1, **caractérisé en ce qu'**un système de conduite de fluide (25) en matière plastique relie la pompe (3), la soupape (5) et le dispositif maître (14).

9. Ensemble motopompe selon la revendication 2, **caractérisé en ce qu'**un système de conduite de fluide (25) en matière plastique relie la pompe (3), la soupape (5), le capteur de pression (11) et le dispositif maître (14).
